# FASCICULE DE BREVET EUROPEEN

(11) **EP 0 818 255 B1**
(45) Date de publication et mention de la délivrance du brevet: **24.10.2001**
(21) Numéro de dépôt: 97111338.6
(22) Date de dépôt: 04.07.1997
(51) Int. Cl.: B21J 15/28, B21J 15/14

(54) **Installation de rivetage de garnitures de friction sur leur disque de support**
Anlage zum Nieten von Reibbelägen auf ihre Trägerscheiben
Installation for riveting friction linings on their support discs

(30) Priorité: 09.07.1996 FR 9608653
(43) Date de publication de la demande: 14.01.1998
(73) Titulaire: VALEO, 75017 Paris (FR)
(72) Inventeur: Fourquier, Jean, 80470 Ailly sur Somme (FR); Gosselin, Denis, 80000 Amiens (FR)
(74) Mandataire: Gamonal, Didier

(56) Documents cités:
- EP-A- 0 545 638
- DE-A- 3 916 014
- US-A- 4 497 197
- PATENT ABSTRACTS OF JAPAN vol. 95, no. 010 & JP 07 284877 A (MITSUBISHI HEAVY IND LTD), 31 octobre 1995,
- PATENT ABSTRACTS OF JAPAN vol. 95, no. 004 & JP 07 108497 A (NISSAN MOTOR CO LTD), 25 avril 1995,

## Description

La présente invention concerne une installation de rivetage de garnitures de friction sur leur disque de support associé, notamment pour une friction d'embrayage de véhicule automobile.

Ainsi qu'on le sait les garnitures de friction d'une friction d'embrayage sont destinées à être serrées entre les plateaux de pression et de réaction d'un embrayage.

Les deux garnitures de friction, usuellement de forme annulaire, sont fixées sur un disque de support de part et d'autre de celui-ci.

Le disque de support avec ses garnitures de friction constitue l'élément d'entrée de la friction d'embrayage. Cet élément d'entrée est accouplé de manière rigide ou élastique à un élément de sortie, usuellement en forme de moyeu cannelé intérieurement pour sa liaison en rotation avec un arbre mené à savoir l'arbre d'entrée de la boîte de vitesses.

L'élément d'entrée est destiné, par l'intermédiaire de ses garnitures de friction, à être calé, de manière débrayable, en rotation sur un arbre menant à savoir le vilebrequin solidaire en rotation des plateaux de pression et de réaction.

La fixation des garnitures sur leur support est réalisée classiquement à l'aide de rivets creux et épaulés. Ceci est réalisé à l'aide d'un outil dit fixe et d'un contre-outil mobile par rapport à l'outil fixe, le rivet étant interposé entre lesdits outils. L'outil fixe présente centralement un pilote mobile. Les outils sont portés par un bâti fixe.

L'épaulement du rivet est destiné à venir en contact avec le disque support. Le fût du rivet traverse des trous pratiqués en coïncidence axiale dans le disque et la garniture de friction. L'extrémité libre du trou de la garniture de friction, opposée à l'extrémité du trou adjacente au disque, est élargie pour formation d'un lamage et d'un épaulement. La tête du rivet est logée dans le lamage et est épanouie en marguerite à l'aide de l'outil fixe au contact de l'épaulement formé par le changement de diamètre du trou de la garniture de friction, l'outil mobile agissant sur la queue épaulée du rivet.

Ainsi on présente la garniture et le disque, ensuite le pilote à tête pénétrante profilée sort et est introduit dans les trous de la garniture et du disque pour mettre lesdits trous en coïncidence axiale. Au-dessus de l'outil fixe et de l'ensemble disque - garniture de friction se trouve un bol vibrant permettant l'alimentation en rivets, une aiguille mobile, portée centralement pour l'outil mobile, permet de descendre le rivet dans le trou avec escamotage du pilote en forme de tige à tête pénétrante.

Ensuite on descend l'outil mobile pour procéder au rivetage.

Cette descente est réalisée à l'aide d'un moteur électrique actionnant un système bielle-manivelle permettant d'effectuer une course constante de l'outil mobile.

Il est connu du document EP-A-0 545 638, conforme au préambule de la revendication 1, une installation de rivetage électromagnétique comportant un capteur de force relié à un moniteur de charge permettant de piloter la course de travail. Cette installation donne satisfaction. Néanmoins il peut être souhaitable de réduire les coûts de maintenance et de mieux contrôler le serrage des garnitures.

La présente invention a pour objet de répondre à ces souhaits de manière simple et économique.

Suivant l'invention, ce but est atteint par les caractéristiques de la revendication 1.

Avantageusement le capteur de force est du type piézo-électrique et le vérin du type pneumatique et hydraulique.

Grâce à l'invention dès que l'on atteint la force de serrage prédéterminée au niveau des rivets, on arrête la course de l'outil mobile.

Ainsi on contrôle de manière précise la fixation des garnitures de friction. En effet la force de serrage des rivets sera suffisante pour assurer en toute circonstance la transmission du couple. Elle ne sera pas trop élevée pour ne pas provoquer de rupture au niveau des garnitures de friction.

En fonctionnement les garnitures de friction ne s'arracheront pas au niveau de rivets.

Grâce à l'invention on peut s'affranchir de tout contrôle visuel en final. Le coût de l'installation est réduit, ainsi que les coûts de maintenance.

La gestion instantanée de la charge appliquée permet à chaque rivetage pour des frictions d'embrayage différentes de s'affranchir de tous les paramètres physiques.

Grâce au capteur à cristal de quartz, on obtient des mesures précises et ce avec un encombrement réduit. Ce capteur a également une forme simple en étant globalement de forme annulaire.

Le moniteur de charge est un appareil de mesure, de commande et de contrôle. En pratique ce moniteur de nature électronique comporte un amplificateur de charge permettant de transformer la force (la charge) engendrée par le capteur à cristal de quartz en tension.

Le moniteur présente également une unité de commande qui indique notamment le mode de fonctionnement du moniteur et commande l'amplificateur de charge ainsi que d'autres unités.

Ce moniteur permet d'envoyer un signal actif de commande au vérin à fluide plus précisément à un distributeur et à une valve de séquence que comporte ledit vérin.

L'unité de commande permet d'effectuer des comparaisons.

Ainsi on peut afficher au moyen d'un sélecteur des valeurs limites et effectuer à l'aide d'un comparateur, recevant le signal amplifié du capteur et la valeur du signal affiché, une comparaison.

Lors d'un dépassement on active le signal de commande envoyé au vérin à fluide.

On peut réaliser également des fonctions de surveillance et allumer en conséquence des diodes ou une alarme.

On peut également afficher la sensibilité du capteur et réaliser des tests.

A l'aide par exemple d'un bouton poussoir on peut effectuer une brève remise à zéro de l'amplificateur de charge et de la mémoire de valeur de pointe.

A l'aide de la fonction surveillance dès que le signal associé au capteur devient inférieur à un signal prédéterminé on déclenche une alarme.

Tout cela est réalisé en configurant électroniquement en conséquence le moniteur.

Grâce au vérin de nature pneumatique et hydraulique, dit vérin pneumo-hydraulique, l'outil mobile peut effectuer une course d'approche à l'aide d'un distributeur permettant une alimentation en air d'une chambre associée à un piston de manoeuvre de l'outil. Un déplacement à grande vitesse peut être ainsi réalisé et ce avec un effort réduit jusqu'à ce que l'on vienne en contact avec le rivet.

La résistance créée par le rivet à travailler provoque le déclenchement d'une valve dite de séquence permettant à de l'air comprimé de pénétrer à l'arrière d'un piston amplificateur associé à une chambre hydraulique.

On effectue alors une course de travail, le piston de manoeuvre étant soumis à une pression hydraulique.

Dès que le distributeur reçoit un signal du moniteur le distributeur est actionné en sorte que la valve de séquence se met à l'échappement avec retour des pistons de manoeuvre et d'amplification en position de départ.

Il ressort à l'évidence de ce qui précède que l'installation est peu coûteuse et d'un coût de maintenance réduit.

La description qui va suivre illustre l'invention en regard des dessins annexés dans lesquels :
- la figure 1 est une demi-vue en coupe axiale d'une friction d'embrayage ;
- la figure 2 est une vue schématique de l'installation de rivetage selon l'invention sans le disque de support et les garnitures de friction ;
- la figure 3 est une vue à plus grande échelle d'une partie de la figure 2 ;
- la figure 4 est une vue partielle montrant l'outil dit fixe ;
- la figure 5 est une vue schématique en coupe du vérin de l'installation.

A la figure 1 on voit en 20 une friction d'embrayage qui, de manière précitée, comporte un disque de support 20 de garnitures de friction 21 disposées de part et d'autre du disque 20 appartenant à l'élément d'entrée de la friction d'embrayage, dont l'élément de sortie consiste en un moyeu 23 accouplé ici par des ressorts 24 au disque 20. Des rivets creux épaulés 22 fixent chaque garniture 21 au disque 20.

Chaque rivet 22, par sa queue, constituant l'épaulement, prend appui sur le disque 20 et traverse par son fût des trous (non référencés) réalisés en coïncidence axiale dans le disque 20 et la garniture 21.

Le trou de la garniture 21 est étagé pour formation d'un lamage et d'un épaulement servant au logement et à l'appui de la tête 25 du rivet 22 (figure 1). Cette tête 25 est épanouie au contact dudit épaulement. L'autre garniture 21 présente un trou 26 en regard du rivet 22 en sorte que l'on peut fixer une garniture 21 puis l'autre au disque 20.

Ceci est réalisé dans une installation de rivetage (figure 2) comportant un outil 30 et un contre-outil 40. Le contre-outil 40 est mobile axialement par rapport à l'outil 30 dit outil fixe, tandis que le contre-outil sera dénommé outil mobile et effectue des mouvements axiaux de descente et de montée.

L'outil mobile 40 est adapté à prendre appui sur l'épaulement du rivet 22, tandis que l'outil fixe permet un écrasement de la tête 25 du rivet au contact de l'épaulement associé de la garniture 21 lorsque l'outil mobile 40 descend.

L'installation comprend (figure 2) un bâti fixe 50 portant un vérin à fluide 60, un bol vibrant 70 rempli de rivets, une alimentation 80 des rivets 22 du bol 70 à l'outil mobile 40 présentant centralement une aiguille mobile 41 destinée à pénétrer dans l'alésage interne du rivet 22 et à descendre le rivet.

L'alimentation 80 consiste globalement en un canal de guidage avec une extrémité fendue permettant une pénétration des fûts des rivets dans la fente. L'aiguille 41 permet alors de saisir les rivets.

L'outil fixe 30 comporte un pilote 31 mobile, en forme de tige à tête pénétrante. Ainsi qu'on l'aura compris un bras d'un robot amène la garniture d'un et le disque au niveau de l'outil fixe 30 épaulé. Le pilote 31 sort pour amener les trous de la garniture et du disque en correspondance.

L'aiguille 41 descend et concomitamment le pilote 31 se rétracte en sorte que le rivet est amené dans les trous en correspondance. Ensuite on descend l'outil mobile 40 pour effectuer le rivetage.

Ainsi on voit à la figure 3 en pointillés la positions de descente de l'outil mobile 40 ayant effectué la course C.

Ici l'outil est solidaire du piston de manoeuvre 2 du vérin 60. Ce vérin comporte un nez 1 permettant sa fixation précise par rapport au bâti fixe 50. L'extrémité libre du piston 2 est filetée. L'outil mobile 40 présente un arbre 42 guidé à translation par des paliers 43 solidaires du bâti 50.

L'extrémité de l'arbre 42 est taraudé pour sa fixation au piston de manoeuvre 2.

L'outil mobile 40 est donc solidaire du piston de manoeuvre 2 du vérin à fluide 60.

Suivant l'invention la course C de l'outil mobile n'est pas à course constante et un capteur de force 90 est associé à l'outil fixe 30. Ce capteur de force est relié à un moniteur de charge 91 propre à envoyer un signal au vérin 60 pour arrêter la course de descente du piston de manoeuvre 2 de celui-ci.

Le moniteur permet donc de piloter la course de travail du vérin 60 et de limiter celle-ci. Ce moniteur 91 est un appareil de mesure, de commande et de contrôle.

Il comporte un amplificateur de charge pour transformer la charge (la force) engendrée par le capteur 90 en tension électrique. Un fil électrique 92 , ici à plusieurs conducteurs, relie le capteur 90 au moniteur 91.

Ici le capteur 90 est avantageusement un capteur de force du type à quartz précis, robuste et peu encombrant.

Le vérin 60 compte un piston amplificateur 13, suivant une caractéristique, en sorte que le vérin est du type "pneumo-hydraulique". Ce vérin comporte un distributeur de commande, un réducteur de débit de sortie et un réducteur de débit de retour associés au distributeur de commande, un limiteur, une alimentation de la course de travail avec un réducteur de débit de la course de travail, une conduite de seuil de pilotage, un raccord pneumatique d'asservissement, un manomètre, un manostat à contact pneumatique ou électrique et un contrôle pneumatique ou électrique de manque d'huile.

Pour plus de précision on se reportera à la figure 5 montrant les agencements des constituants précités et les conduites.

Le piston de manoeuvre 2 est intérieurement creux pour création d'une cavité borgne 5 alimentée en huile à l'avant du vérin.

Ce piston 2 présente une collerette transversale 4 délimitant deux chambres propres à être alimentées pneumatiquement. Chaque chambre étant propre à être alimentées à partir du distributeur de commande par l'intermédiaire de conduits.

On a représenté par des flèches 16 respectivement 17 les arrivées et sorties de ces chambres. Ces chambres sont adaptées à être remplies par de l'air et sont donc des chambres pneumatiques. L'arrivée et la sortie de la chambre associée aux flèches 17 sont reliées par un conduit débouchant dans une chambre 18 à l'arrière du vérin.

Cette chambre 18 est délimitée par le piston amplificateur soumis à l'action d'un ressort de rappel 12.

Plus précisément le fluide, ici de l'air, s'écoule des flèches 17 à la chambre 18 en passant par une valve de séquence 15 à distributeur 14.

Il est également prévu un témoin de manque d'huile 8, un raccord de remplissage d'huile 9, un réservoir d'huile d'appoint 10, un circuit fermé pour le remplissage à intervalles espacés.

Une chambre annulaire non référencée, reliée en 6 à l'atmosphère, empêche l'air de pénétrer dans le circuit hydraulique.

Un raccordement de mesure et de pilotage 7 est également prévu. Il est en outre prévu des étanchéité en 3 et 4 pour le piston de manoeuvre 2 et sa collerette.

Ainsi qu'on l'aura compris on peut réaliser à l'aide du vérin 60 une course d'approche et ce rapidement à grande vitesse et avec un effort réduit.

Pour ce faire à l'aide du distributeur de commande, on alimente la chambre associée aux flèches 17, la chambre associée aux flèches 16 étant dépressurisée.

Lorsque l'outil 40 vient en contact avec l'épaulement du rivet 22, la résistance créée par le rivet 22 provoque le déclenchement de la valve de séquence 15, l'air comprimé pénètre alors dans la chambre 18.

Le piston amplificateur 13 pénètre avec son plongeur à travers le joint haute pression qui sépare la chambre haute pression 5 du réservoir d'huile 10. Une course de travail commence alors.

La haute pression d'huile agit alors sur le piston 2 qui est déplacé selon une course C. Dès que la force de rivetage est atteinte, la valve de séquence 14,15 est commandée, ainsi que le distributeur de commande, par le moniteur 91 et se met en échappement. En effet le moniteur envoie alors un signal actif compte tenu de l'information donnée par le capteur d'effort 90.

Une course de retour est alors effectuée rapidement sous l'action du ressort 12 prenant appui sur le piston 13 et sur une pièce 19 traversée par le plongeur du piston 13, la chambre associée aux flèches 17 étant dépressurisée.

Le ressort 12 permet également par la pièce 19 un maintien en pression dans le réservoir hydraulique 10. La pièce 19 est donc un piston compensateur.

Grâce au système de protection 11 un remplissage excessif d'huile est exclu.

Le raccordement de mesure et de pilotage 7 permet de régler l'effort de pressage. Ainsi pour une force déterminée détectée par le capteur 90 on arrête la course de travail du vérin 60. Le moniteur 91 pilote la course de travail du vérin 60 en commandant l'arrêt de celle-ci.

Bien entendu la présente invention n'est pas limitée à l'exemple de réalisation décrit. En particulier le capteur de force et le vérin peuvent avoir une autre configuration.

Les garnitures de friction 21 peuvent être fractionnées.

## Revendications

1. Installation de rivetage de garnitures de friction (21) sur leur disque de support (20) associé, notamment pour une friction d'embrayage de véhicule automobile, comportant, porté par un bâti fixe (50), d'une part, un outil (30), dit outil fixe, et, d'autre part, un contre-outil (40), dit outil mobile, mobile par rapport à l'outil fixe (30), ledit outil mobile (40) étant propre à prendre appui sur l'épaulement d'un rivet (22) dont le fût traverse le disque de support (20) et la garniture de friction (21), tandis que l'outil fixe (30) est destiné à prendre appui sur la tête (25) du rivet (22) à épanouir au contact d'un épaulement de la garniture de friction (21) concernée, l'outil mobile (40) est porté par un vérin à fluide (60), tandis que l'outil fixe (30) comporte un capteur de force (90), en ce que le capteur de force est relié à un moniteur de charge (91) permettant de piloter la course de travail du vérin (60) en commandant l'arrêt à partir d'une force déterminée par le capteur de force (90), **caractérisé en ce que** le vérin à fluide (60) est de nature pneumatique et hydraulique, **en ce que** le vérin (60) comporte un piston de manoeuvre (2) avec une collerette (4) séparant deux chambres propres à être alimentées en air et **en ce que** le vérin comporte un piston amplificateur (13) pour pressuriser une chambre hydraulique (5) délimitée en partie par le piston de manoeuvre (2) intérieurement creux à cet effet.

2. Installation selon la revendication 1, **caractérisé en ce que** le piston amplificateur (13) délimite une chambre (18) en communication avec une valve de séquence (15) propre à être rendue active par un signal provenant du moniteur de charge (91).

3. Installation selon la revendication 2, **caractérisé en ce que** lorsque l'outil mobile vient en contact avec l'épaulement du rivet (22), la valve de séquence (15) est déclenchée en sorte que la chambre hydraulique (5) est pressurisée, la course d'approche de l'outil étant réalisée pneumatiquement.

4. Installation selon l'une quelconque des revendications 1 à 3, **caractérisé en ce que** le moniteur de charge (91) est un appareil de mesure de commande et de contrôle.

5. Installation selon l'une quelconque des revendications 1 à 4, **caractérisé en ce que** le capteur de force (90) est un capteur de force à quartz.

6. Installation selon la revendication 5, **caractérisé en ce que** le moniteur de charge (91) comporte un amplificateur de charge permettant de transformer la force engendrée par le capteur à quartz (90) en tension.

## Patentansprüche

1. Anlage zum Aufnieten von Reibbelägen (21) auf ihrer zugehörigen Trägerscheibe (20), insbesondere für eine Reibungskupplungsscheibe eines Kraftfahrzeugs, umfassend, an einem ortsfesten Gestell (50) angebracht, einerseits ein als ortsfestes Werkzeug bezeichnetes Werkzeug (30) und andererseits ein als bewegliches Werkzeug bezeichnetes Werkzeug (40), das im Verhältnis zum ortsfesten Werkzeug (30) beweglich ist, wobei das besagte bewegliche Werkzeug (40) auf der Schulter eines Niets (22) zur Anlage kommen kann, dessen Schaft durch die Trägerscheibe (20) und den Reibbelag (21) hindurchgeht, während das ortsfeste Werkzeug (30) dazu bestimmt ist, auf dem Kopf (25) des Niets (22) zur Anlage zu kommen, der in Kontakt mit einer Schulter des betreffenden Reibbelags (21) aufzuspreizen ist, wobei das bewegliche Werkzeug (40) an einem Arbeitszylinder (60) angebracht ist, während das ortsfeste Werkzeug (30) einen Kraftgeber (90) umfaßt, wobei der Kraftgeber mit einem Belastungsmonitor (91) verbunden ist, der die Steuerung des Arbeitshubs des Arbeitszylinders (60) durch Herbeiführung des Abstellens ab einer durch den Kraftgeber (90) bestimmten Kraft ermöglicht,
**dadurch gekennzeichnet,**
**daß** der Arbeitszylinder (60) ein Druckluft- oder Hydraulikzylinder ist,
**daß** der Arbeitszylinder (60) einen Betätigungskolben (2) mit einem Bund (4) umfaßt, der zwei Kammern trennt, die mit Luft befüllt werden können,
und **daß** der Arbeitszylinder einen Verstärkerkolben (13) umfaßt, um eine Hydraulikkammer (5) mit Druck zu beaufschlagen, die teilweise durch den dazu innen hohlen Betätigungskolben (2) begrenzt ist.

2. Anlage nach Anspruch 1, **dadurch gekennzeichnet, daß** der Verstärkerkolben (13) eine Kammer (18) begrenzt, die mit einem Folgeventil (15) in Verbindung steht, das durch ein vom Belastungsmonitor (91) kommendes Signal aktiv geschaltet werden kann.

3. Anlage nach Anspruch 2, **dadurch gekennzeichnet, daß**, wenn das bewegliche Werkzeug mit der Schulter des Niets (22) in Kontakt kommt, das Folgeventil (15) angesteuert wird, so daß die Hydraulikkammer (5) mit Druck beaufschlagt wird, wobei der Zustellhub des Werkzeugs pneumatisch erfolgt.

4. Anlage nach einem der Ansprüche 1 bis 3,
**dadurch gekennzeichnet, daß** der Belastungsmonitor (91) ein Meß-, Steuer- und Kontrollgerät ist.

5. Anlage nach einem der Ansprüche 1 bis 4,
**dadurch gekennzeichnet, daß** der Kraftgeber (90) ein Quarzkraftgeber ist.

6. Anlage nach Anspruch 5, **dadurch gekennzeichnet, daß** der Belastungsmonitor (91) einen Lastverstärker umfaßt, der die Umwandlung der durch den Quarzgeber (90) erzeugten Kraft in Spannung ermöglicht.

## Claims

1. Apparatus for riveting friction liners (21) on their associated support disc (20), especially for a motor vehicle friction clutch, comprising, carried by a fixed base (50), firstly a tool (30) referred to as the fixed tool, and secondly a counter tool (40) referred to as the moving cool, which is movable with respect to the fixed tool (30), the said moving tool (40) being adapted to engage on the shoulder of a rivet (22), the shank of which extends through the support disc (20) and the friction liner (21), while the fixed tool (30) is adapted to engage on the head (25) of the rivet (22) which is to be upset in contact with a shoulder of the appropriate friction liner (21), the moving tool (40) is carried by a fluid-actuated jack (60), while the fixed tool (30) includes a force sensor (90) and the force sensor is connected to a load monitor (91) for governing the working travel of the jack (60) by controlling its arrest starting when a force predetermined by the force sensor (90) is reached, **characterised in that** the fluid-actuated jack (60) is pneumatic and hydraulic, **in that** the jack (60) includes a manoeuvring piston (2) with a collar portion (4) separating two chambers arranged to be supplied with air, and **in that** the jack includes an amplifying piston (13) for pressurising a hydraulic chamber (5) which is partly bounded by the manoeuvring piston (3), which for this purpose is hollow internally.

2. Apparatus according to Claim 1, **characterised in that** the amplifying piston (13) bounds a chamber (18) in communication with a sequence valve (15) which is adapted to be activated by a signal derived from the load monitor (91).

3. Apparatus according to Claim 2, **characterised in that**, when the moving tool comes into contact with the shoulder of the rivet (22), the sequence valve (15) is energised in such a way that the hydraulic chamber (5) is pressurised, the approach of the tool being obtained pneumatically.

4. Apparatus according to any one of Claims 1 to 3,
**characterised in that** the load monitor (91) is an apparatus for measuring command and control.

5. Apparatus according to any one of Claims 1 to 4, **characterised in that** the force sensor (90) is a quartz force sensor.

6. Apparatus according to Claim 5, **characterised in that** the load monitor (91) includes a load amplifier for transforming the force produced by the quartz sensor (90) in tension.
